# EUROPÄISCHE PATENTANMELDUNG

(11) **EP 0 511 941 A1**
(43) Veröffentlichungstag der Anmeldung: **04.11.1992**
(21) Anmeldenummer: 92810318.3
(22) Anmeldetag: 29.04.1992
(51) Int. Cl.: D01H 13/32, G06F 3/033

(54) **Vorrichtung zur Steuerung einer Spinnereianlage oder eine Spinnereimaschine**

(30) Priorität: 30.04.1991 CH 1293/91
(71) Anmelder: MASCHINENFABRIK RIETER AG, CH-8406 Winterthur (CH)
(72) Erfinder: Röösli, Hans, CH-8303 Bassersdorf (CH); Schenkel, Thomas, CH-8307 Effretikon (CH)

(57) **Zusammenfassung**

Eine Spinnereianlage oder Spinnereimaschine, welche schematisch mit dem Feld (7) gekennzeichnet ist, wird mit Hilfe eines Computer-Programmes gesteuert, welches in einem Computer (1) gespeichert und auf einem Bildschirm (12) eines Bildschirmkastens (2) gezeigt wird.

Die Erfindung betrifft die Möglichkeit, die Schaltbefehle direkt mit Hilfe des Bildschirmes (12), respektive deren Schaltfelder 5, in einer Anlage gemäss Anzeigefeld (4) auszulösen. Das Auslösen geschieht in dieser Variante durch Berühren der Schaltfelder (5.1 bis 5.9) mit Hilfe der Hand (14).

Um ein versehentliches Berühren eines Schaltfeldes zu vermeiden, kann eine Quittiertaste (15) vorgesehen werden, so dass ein Schaltbefehl erst dann ausgeführt wird, wenn ein mit einem Schaltfeld anvisierter Schaltbefehl durch die Quittiertaste (15) quittiert wurde.

## Beschreibung

Die Erfindung betrifft eine Vorrichtung zur Abgabe von Steuerbefehlen und zur Anfrage, Verändern und Anzeige von Betriebszuständen betreffend einer auf einem Computer-Bildschirm visualisierten Spinnereianlage oder Spinnereimaschine mit einer Mehrzahl zusammenwirkender Verarbeitungsmaschinen oder Verarbeitungseinheiten.

Eine solche Anlage ist aus der Fachpresse (Sonderdruck aus SIMATIC-Report 4/87, S11-14) bekannt und umfasst eine Computer-Steuerung mit Bildschirm und Tastatur sowie eine vom Computer gesteuerte Steueranlage zur Betätigung der Spinnereimaschinen.

Auf dem Bildschirm kann das Anlagenschema für den Verarbeitungsprozess inkl. gewisser Anzeigefenster für weitere Informationen aufgezeigt werden.

Das Computer-System beinhaltet verschiedene Computer-Programme für entsprechend verschiedene Verarbeitungsprozesse.

Über die Tastatur wählt der Bediener das gewünschte Programm an, worauf die entsprechende Anlage am Bildschirm erscheint. Jedes Detail der Anlage, das für einen bestimmten Prozess gesondert einzustellen ist, wird am Bildschirm visualisiert und kann auf Tastendruck mit speziellen Werten versehen werden. Diese Werte erscheinen neben dem angewählten Gerätesymbol.

Mit gezielten Fragen wird der Bediener im System ans Ziel geführt.

Änderungen in der Anlagenkonfiguration entsprechen den Programmänderungen am entsprechenden Computer-Programm.

Eine solche Steuerung weist anlagemässig den wesentlichen Vorteil auf, dass Änderungen und Anpassungen der Anlagenkonfiguration durch blosse Programmänderungen durchführbar sind.

Bedienungsmässig, vom Standpunkt des Bedienungspersonales aus gesehen, verlangt eine solche Anlage Kenntnisse und Erfahrung im Umgang mit einer tastaturgesteuerten Computer-Anlage.

Dies erfordert eine gewisse Routine in der Bedienung einer solchen Anlage, um mindestens nicht allzu häufige Unterbrüche beim Bedienen solcher Anlagen, infolge von Nachschlagen in den Bedienungsvorschriften, zu erhalten.

Im weiteren hat die Anmelderin an der Textilmaschinenausstellung ITMA 1987 ein Touchscreen-System gezeigt, mittels welchem an einem Touchscreen gewisse Zustände von angewählten Funktionen eines mit "Interdoff" betitelten Doff-Systems abgerufen werden konnten. Das Touchscreen zeigte bspw. 10 Tastfelder, welche mit 1 bis 9 + 0 nummeriert waren, welche mit verschiedenen Funktionen verbunden waren, bspw. konnte die Speisespannung für einen Servomotor abgerufen werden. Ebenfalls konnten gewisse Überwachungsfunktionen der Maschinenbewegungen überprüft werden. Zum Schutz gegen unbefugte Manipulationen bestand ein Schlüsselschalter. Die Anlage war am Stand von Rieter Scragg im Rahmen der vorgenannten Textilmaschinen-Ausstellung gezeigt worden.

Mit dieser Steuerung konnten allerdings nicht Steuerungsvorgänge durchgeführt werden, wie sie im Zusammenhang mit dem vorgenannten Stand der Technik erwähnt sind.

Die Aufgabe der Erfindung bestand deshalb darin, das Bedienen der Computer-Anlage auf die minimalste Anforderung an das Bedienungspersonal zu vereinfachen.

Erfindungsgemäss geschieht die Lösung der Aufgabe gemäss Kennzeichen des ersten Anspruches dadurch, dass die Vorrichtung zur Abgabe von Steuerbefehlen und zur Anfrage und Anzeige von Betriebszuständen der Bildschirm selbst ist.

Weitere vorteilhafte Ausführungsformen sind in den weiteren abhängigen Ansprüchen aufgeführt.

Der durch die Erfindung erreichte Vorteil liegt im wesentlichen in der Bedienerfreundlichkeit der Anlage.

Im folgenden wird die Erfindung anhand von lediglich einen Ausführungsweg darstellenden Zeichnungen näher erläutert.

Es zeigt:
Fig. 1 eine erfindungsgemässe Vorrichtung, steuerungsschematisch und mit einem erfindungsgemässen Computer-Bildschirm, schematisch dargestellt;
Fig. 2 und 3 je eine Variante der Vorrichtung von Fig. 1;
Fig. 4 bis 7 je eine weitere mögliche Bildschirmanzeige.

Fig. 1 zeigt einen Computer 1, einen Bildschirmkasten 2, einen mit dem Computer verbundenen Datenspeicher 3 sowie eine als Rechteck schematisch dargestellte Spinnereianlage oder Spinnereimaschine 7.

Im weiteren ist mit dem Computer 1 noch eine mit strichpunktierten Linien dargestellte Quittiertaste 15 verbunden. Der Computer 1 ist im weiteren mittels einer Steuerleitung 9 zur Durchgabe von Steuerbefehlen mit dem Bildschirmkasten 2 sowie mit einer Leitung 8 für die Durchgabe des Computer-Programmes verbunden.

Im Bildschirm 12 ist mit der Zahl 4 ein visualisiertes Anlageschema gezeigt, während mit der Zahl 5 Schaltfelder abgegrenzt werden.

Diese Schaltfelder 5 sind wiederum einzeln numeriert, und zwar mit einer fortlaufender Zahl nach der Zahl 5.

Die Funktion dieser Schaltfelder wird später erklärt.

Mit 14 ist eine Hand mit ausgestrecktem Zeigefinger dargestellt, welche symbolisch eines der Schaltfelder, bspw. hier das Schaltfeld 5.3, zwecks Erzeugung eines entsprechenden Steuerbefehles berührt.

Die Fig. 2 zeigt eine Alternative zur Vorrichtung von Fig. 1, indem hier anstelle der Hand 14 eine Maus 6 einen Cursor 16 zu den verschiedenen Schaltfelder der Gruppe 5 dirigiert.

Die Maus 6 ist mittels einer Verbindungsleitung 17 mit dem Computer 1 verbunden.

Analog zu Fig. 1 ist auch hier die Quittiertaste 15 mittels Verbindungsleitung 15.1 mit dem Computer 1 verbunden.

Die übrigen, der Fig. 1 entsprechenden Elemente sind mit denselben Bezugszeichen versehen.

Die Fig. 3 zeigt eine Alternative zur Vorrichtung von Fig. 2, indem die Quittiertaste 15 entfällt, an deren Stelle die Hand 14 eine Quittierfunktion erhält.

Die Fig. 4 zeigt alternative Figuren auf dem Bildschirm 12, indem zwar einerseits die Schaltfelder 5.4 bis 5.9 aufgeführt sind, jedoch neu anstelle des Anlagenschemas 4 visualisierte Schriftfelder 4.1 aufgeführt sind.

Parallel zu den visualisierten Schriftfeldern 4.1 sind Schaltfelder 5.10 vorgesehen, deren Funktion später erklärt wird.

Ebenfalls neu auf diesem Bildschirm sind visualisierte Schaltfelder 5.11, deren Funktion ebenfalls später erklärt wird.

Die Fig. 5 zeigt ebenfalls die Schaltfelder 5.4 bis 5.9, weist jedoch neu die Anzeigefelder 4.2 auf, welche sich auf Verarbeitungslinien 1 bis 8 der Spinnereianlage beziehen. Dabei sind die Verarbeitungslinien jeweils mit einem L und einer laufenden Zahl von 1 bis 8 versehen.

Der L-förmige Balken 4.3 am Linienfeld 6 ist das Kennzeichen einer Störung hier, beispielsweise in der Linie 6.

Die Fig. 6 zeigt entsprechend Fig. 1 wieder das Anlageschema 4, wobei der L-förmigen Balken 4.4 eine Störung an der entsprechenden Maschine anzeigt.

Neu in Fig. 6 ist ein visualisiertes Schriftfeld 4.5.

Der Betrieb kann folgendermassen abgewickelt werden:

Beispiel gemäss Fig. 1:
Bei Beginn ist der Bildschirm 12 leer, oder es kann auch ein allgemeines Signet (nicht gezeigt) gezeigt werden.

Beim Start wird das Schaltfeld 5.6, welches mit der Abkürzung Li, was "Linie" bedeutet, versehen ist, mit der Hand 14 berührt, so dass die Linienübersicht gemäss Fig. 5, jedoch ohne die Störanzeige 4.3 erscheint.

Soll nun die Linie 5 in Betrieb gesetzt werden, berührt die Hand 14 das Schaltfeld L5, so dass bspw. das Anlageschema 4 von Fig. 1 erscheint.

Das Anlageschema 4 kann lediglich ein Übersichtsanlageschema sein, welches lediglich die Arten der verschiedenen miteinander verbundenen Maschinen darstellt, jedoch nicht die genaue Anzahl jeder Maschinenart.

Das Computer-Programm kann deshalb noch weiter ausgebaut werden, in dem ein hier nicht gezeigtes Anlageschema visualisiert werden könnte, welches sämtliche Maschinen der Linie darstellt. Um eine solche Darstellung zu erhalten, würde die Hand 14 das Schaltfeld 5.3 mit dem Kennzeichen P, was "Prozessfolge" bedeutet, berühren, so dass das vorerwähnte ausführliche Schaltschema visualisiert würde.

Könnte die Linie 5 mit bereits vorgewählter Produktionsleistung und bereits vorgewählten Maschinengeschwindigkeiten in Betrieb gesetzt werden, so müsste lediglich das Schaltfeld 5.1 mit dem Kennzeichen "EIN" mit der Hand 14 berührt werden, um diese Linie in Betrieb zu setzen. Mit dem Schaltfeld 5.2 mit der Bezeichnung "AUS" könnte sie ebenso wieder ausgeschaltet wwerden.

Soll jedoch für diese Linie 5 eine neue Produktionsleistung sowie neue Maschinengeschwindigkeiten gewählt werden, so berührt die Hand 14 das Schaltfeld 5.7 mit der Abkürzung "Da", was "Data" bedeutet, wodurch das mit Fig. 4 dargestellte Bild am Bildschirm 12 erscheint.

Im Anschluss daran berührt die Hand 14 das Schaltfeld 5.5 mit der Abkürzung "Se", was "select" bedeutet, so dass die in den Anzeigefeldern 4.1 aufgeführten Produktionsleistungen und/oder Maschinengeschwindigkeiten mittels der Schaltfelder 5.10 gewählt werden. Dabei ist im oberen Feld, mit Blick auf Fig. 4 gesehen, die Produktionsleistung und im unteren Feld die Maschinengeschwindigkeit aufgeführt (die dazu notwendige Schrift ist allerdings nicht gezeigt.

Mit den Schaltfeldern 5.10 kann innerhalb des Anzeigefeldes von Linie zu Linie in nach aufwärts oder abwärts gerichteter Richtung geschaltet werden, wobei jeweils die angesteuerte beschriftete Linie aufleuchtet.

Soll eine Leistung oder eine Geschwindigkeit geändert werden, so kann dies mit den Schaltfeldern 5.11 verstellt werden, wobei das Schaltfeld mit dem Buchstaben X als Löschtaste und die Taste mit dem Komma für Dezimalbrüche vorgesehen ist.

Anschliessend wird wieder das Schaltfeld 5.6 berührt, so dass die Linienübersicht gemäss Fig. 5 erscheint, worauf die Hand 14 das Schaltfeld L5 berührt, so dass wieder das Anlageschema 4 gemäss Fg. 1 erscheint. Im Anschluss daran kann die Anlage mit dem Berühren des Schaltfeldes 5.1 in Betrieb gesetzt werden.

Als Alternative resp. als Ergänzung zu den Schaltbefehlen durch Berühren der Schaltfelder kann zur Quittierung, dass jeweils ein Schaltbefehl ausgeführt werden soll, die Quittiertaste 15 nach jedem Berühren eines Schaltfeldes betätigt werden, so dass versehentliches Berühren eines Schaltfeldes ausgeschlossen ist.

In der Variante gemäss Fig. 2 wird anstelle der Hand 14 die Maus 6 in Kombination mit dem Cursor 16 verwendet, um die entsprechenden Schaltfelder anzusteuern. Das Auslösen des entsprechenden Schaltbefehls geschieht durch den Schaltknopf 6.1 der Maus 6.

Zur Sicherheit kann wie gemäss Vorrichtung von Fig. 1 die Quittiertaste 15 betätigt werden, um ein versehentliches Auslösen der Schaltfunktion mit dem Knopf 6.1 zu verhindern.

In der Variante gemäss Fig. 3 ist ebenfalls die Maus 6 und der Cursor 16 vorhanden, um jeweils ein entsprechendes Schaltfeld anzusteuern, ebenso kann die Schaltfunktion mit dem Schaltknopf 6.1 ausgelöst werden.

Zur Sicherheit gegen versehentliches Auslösen einer Schaltfunktion kann zusätzlich die Hand 14 das jeweils angewählte Schaltfeld berühren, um einen Schaltbefehl nur in Kombination des Druckes auf den Schaltknopf 6.1 und Berühren mit der Hand 14 zu ermöglichen.

Solche Sicherheitsvorkehrungen sind nicht unbedingt notwendig bei Anwahl der Felder 5.10 und 5.11, zwecks Veränderungen der Produktionsleistung resp. der Maschinengeschwindigkeiten gemäss Fig. 4, da dies die entsprechende Auswahl eher unnötig verkomplizieren würde; ausgeschlossen ist es jedoch nicht.

In Fig. 5 ist mit dem Anzeigefeld 4.3 angezeigt, dass in Linie 6 eine Störung aufgetreten ist. Darauf kann durch Betätigen des Feldes L6 das Anlageschema dieses Feldes wie, mit Fig. 6 dargestellt, visualisiert werden, wobei mit dem Anzeigefeld 4.4 (Fig. 6) angezeigt wird, an welcher Maschine die Störung erfolgt ist.

Um einen schriftlichen Bericht über die Störung zu erhalten, kann das Schaltfeld 5.4 angesteuert werden, so dass im Anzeigefeld 4.5 die Störung aufgelistet wird.

Mit dem Schaltfeld 5.8, gekennzeichnet durch "Ba", was "back" bedeutet, kann jeweils das vorangehende visualisierte Bild zurückgeholt werden.

Mit dem Schaltfeld 5.9 kann der ganze Visualisierungsvorgang auf die Ausgangsstufe gebracht werden. Dieses Feld 5.9 weist die Bezeichnung "To Be", was "to begin" bedeutet.

Die Europäische Patentanmeldung mit der Veröffentlichungsnummer 0 452 676 A1 zeigt und beschreibt ein Reinigungskennfeld für beispielsweise eine Feinreinigungsmaschine, bei welcher die Intensität der Reinigung oder der abgang, d.h. das Ausscheiden von Schmutz und Fasern in sich ergänzenden Variationen eingestellt werden kann.

In dieser Anmeldung ist nur von einer Feinreinigungsmaschine die Rede, in welcher beispielsweise der bestand zwischen der Klemmlinie an der Speisemulde und der Uebernahmelinie der Garnitur an der Oeffnerwalze oder der bestand eines Trennmittels (z.B. Messer) zum Schlagkreis der Garnitur eingestellt werden kann. Eine Einstellung zum Verändern des vorgenannten Abganges besteht beispielsweise in der Versetzungsdistanz zwischen einem Leitblech und einem darauf folgenden Messer der vorgenannten Trennstufe an der Oeffnungswalze mit der die Tiefe der abscheidung eingestellt wird. Ebenfalls kann die Länge des Ausscheidungsspaltes zwischen Messer und Leitblech der Trennstufe an der Oeffnungswalze eine den Abgang beeinflusende Einstellung sein.

Feinreinigungsmaschinen weisen, da sie im Reinigungsprozess nach den sogenannten Grobreinigungsmaschinen vorgesehen sind und bereits vorgereinigte Fasern für den weiteren Reinigungsprozess erhalten, muss um den Feinschmutz aus der Faservorlage der Reinigungsmaschine herauslösen zu können, diese Faservorlage in geklemmter Form einer darauf folgenden Auflösewalze zugespeist werden, damit die Auflösewalze in der Lage ist eine Feinauflösung der Faservorlage und damit eine Feinreinigung zu ermöglichen.

Bei sogenannten Grobreinigungsmaschinen, welche wie erwähnt im Reinigungsprozess der Feinreinigungsmaschine vorgelagert sind, wird wie der Grobschmutz aus den Faserflocken herausgelöst, was in der Regel mittels Stiftwalzen und darum herum angeordneten Roststäben geschieht indem die Faserflocken von den Stiften erfasst und über die Roststäbe gezogen werden, wodurch sich die groben Verunreinigungen herauslösen und zwischen den Roststäben in eine Sammelstelle gelangen.

Es besteht jedoch auch bei einer solchen Maschine die Möglichkeit die Reinigungsintensität zur verändern, beispielsweise durch Verändern der Drehzahl der Stiftwalze sowie eine Veränderung des Abganges in dem die Stellung der Roststäbe verändert werden kann. Eine solche Maschine ist in der Europäischen Patentanmeldung mit der Veröffentlichungsnummer 0 464 441 A1 gezeigt und beschrieben.

Es besteht deshalb mit Hilfe der jetzigen Anmeldung, wie mit Fig. 7 gezeigt, die Möglichkeit, das in der EP 0 452 676 in der Fig. 1 gezeigte Reinigungskennfeld für irgend eine Reinigungsmaschine oder Oeffnermaschine auf dem Bildschirm 38 als Reinigungskennfeld 20 mit den Kennfeldgrenzen 24 darzustellen um mit Hilfe eines Cursors 16 oder dem Finger einer Hand 14 darin einen Arbeitspunkt 23 festzulegen, welcher die Reinigungsintensität an der Ordinate 21 und den Abgang an der Abszisse 22 festlegt und in den Anzeigekästchen 27 und 28 numerisch anzeigt. Dabei zeigt der Anzeigekasten 27 den Abgang in Prozenten an und der Anzeigekasten 28 die Intensität mit einer Relativzahl zwischen 0 und 1.

Mit einem Anzeigekasten 25 wird der gewählte Maschinentyp angezeigt und mit dem Anzeigekasten 26 das im Reinigungssystem zu reinigende Fasersortiment.

Maschinentyp und Fasersortiment können entweder mittels einer Tastatur 34, welche mittels einer Verbindung 35 mit einem in der EP 0 464 441 A1 erwähnten Computer verbunden ist oder mittels einer Maus 36, die wie in der vorerwähnten Anmeldung beschrieben, mittels einer Verbindung 38 mit dem Computer verbunden ist. Im weiteren besteht auch die Möglichkeit auf dem Bildschirm Maschinenwahlanzeigen 29 bis 33 vorzusehen, so dass direkt am Bildschirm der Maschinentyp von Hand (analog Fig. 1 und 3) oder mittels Cursor (analog Fig. 3, je nicht dargestellt) ausgewählt werden kann.

Es versteht sich, dass das Reinigungskennfeld nicht wie in Fig. 7 dargestellt zu sein braucht, das Kennfeld kann auch andere Konfigurationen aufweisen.

Ebenfalls besteht die Möglichkeit andere Parameter als die Intensität und den Abgang vorzusehen, vorausgesetzt, dass es sich um zwei Parameter handelt, die in einer Fläche dargestellt werden können.

Ebenfalls besteht die Möglichkeit, den Computer respektive den Bildschirm einer übergeordneten Steuerung beizuordnen, in welcher der Gesamtreinigungsprozess gesteuert wird, wie dies mit den vorangehenden Figuren gezeigt und beschrieben wurde, so dass bei der Wahl des Sortimentes dieses auf den mit Fig. 7 gezeigten Bildschirm automatisch angezeigt wird.

Ebenfalls besteht die Möglichkeit, denselben Bildschirm für mehrere Maschinen zu verwenden, die mit einem Kennfeld arbeiten können, so dass das Einstellen der einzelnen Maschinentypen nacheinander erfolgen kann.

Zur Sicherung gegen unbefugte Betätigung des Touchscreenfeldes besteht die Möglichkeit, im Zusammenhang mit einem mit 5.4 bezeichneten und mit einem Fragezeichen versehenen Schaltfeld eine Bedienungssicherheit vorzusehen, indem dem Befugten ein Nummerncode abgegeben wird, welcher beim Betätigen des Schaltfeldes 5.4 mit einer Hand und Eingeben des Nummerncodes in den Schaltfeldern 5.11 der Fig. 4 die Betätigung erlaubt. Auf diese Weise besteht ausserdem die Möglichkeit, verschiedenartigen Funktionären, bspw. Elektrofachmann, Technologe oder Anlagebetreuer unterschiedliche Code-Nummern abzugeben, wenn bspw. vorgesehen werden soll, dass die Werte von beispielsweise technologischer Bedeutung nur von Technologen verändert werden sollen.

## Patentansprüche

1. Vorrichtung zur Abgabe von Steuerbefehlen und zur Anfrage, Verändern und Anzeige von Betriebszuständen betreffend einer auf einem Computer-Bildschirm (12) visualisierten Spinnereianlage (4) mit einer Mehrzahl zusammenwirkender Verarbeitungsmaschinen oder Verarbeitungseinheiten,
dadurch gekennzeichnet, dass die genannte Vorrichtung der Bildschirm (12) selbst ist.

2. Vorrichtung nach Anspruch 1,
dadurch gekennzeichnet, dass der Bildschirm (12) als Schaltoberfläche für die Abgabe der genannten Steuerbefehle dient.

3. Vorrichtung nach Anspruch 2,
dadurch gekennzeichnet, dass der Bildschirm (12) anwählbare Felder (5, 5.10, 5.11, 4.2) aufweist, mittels welchen die genannten Steuerbefehle erzeugt werden können.

4. Vorrichtung nach Anspruch 3,
dadurch gekennzeichnet, dass die anwählbaren Felder direkt handbetätigt (14) angewählt werden, um einen Steuerbefehl abzugeben.

5. Vorrichtung nach Anspruch 3,
dadurch gekennzeichnet, dass die anwählbaren Felder durch einen Cursor (16) angewählt werden, um einen Steuerbefehl abzugeben.

6. Vorrichtung nach Anspruch 3,
dadurch gekennzeichnet, dass die anwählbaren Felder durch einen Cursor (16) angewählt und anschliessend handbetätigt (14) werden, um einen Steuerbefehl abzugeben.

7. Vorrichtung nach Anspruch 4 oder 5,
dadurch gekennzeichnet, dass zusätzlich zum Anwählen der Felder eine Quittiertaste (15) oder ein Quittierfeld (5.1) betätigt werden muss, um einen Steuerbefehl abzugeben.

8. Vorrichtung nach Anspruch 1,
dadurch gekennzeichnet, dass der Bildschirm (12) als Kommunikationsoberfläche zur Anzeige eines gewählten Betriebszustandes dient.

9. Vorrichtung nach Anspruch 1,
dadurch gekennzeichnet, dass der Bildschirm als Kommunikationsoberfläche zur Anzeige eines im Betrieb veränderten Betriebszustandes, beispielsweise einer Störung, dient.

10. Vorrichtung nach Anspruch 8 oder 9,
dadurch gekennzeichnet, dass der Bildschirm als Kommunikationsoberfläche zur Anzeige von Informationen zum angewählten resp. veränderten Betriebszustand dient.

11. Vorrichtung nach Anspruch 8,
dadurch gekennzeichnet, dass der Bildschirm als Kommunikationsoberfläche zur Änderung eines gewählten Betriebszustandes dient, indem am Bildschirm Geschwindigkeits-und/oder Leistungsangaben sowie anwählbare, mit Nummern und Zeichen versehen, Tastaturen in einem Schaltfeld (5.11) zur Veränderung der Geschwindigkeit und/oder Leistung vorgesehen sind.

12. Vorrichtung nach Anspruch 5,
dadurch gekennzeichnet, dass der Cursor (16) mittels einer Maus (6, 6.1) verschoben wird.

13. Vorrichtung nach Anspruch 8,
dadurch gekennzeichnet, dass der Bildschirm (12) ein Schaltfeld (5.4) als Teil einer Schlüsselfunktion aufweist, welche mit Eingabe eines Nummern-Codes mittels den mit Nummern versehenen Tastaturen des Schaltfeldes (5.11) ergänzt wird.

14. Vorrichtung nach Anspruch 1,
dadurch gekennzeichnet, dass der Bildschirm (38) innerhalb eines Koordinaten-feldes, welches in der einen Richtung (21) die Reinigungsintensität und in der anderen Richtung (22) den Abgang einer Reinigungsmaschine oder Öffnermaschine anzeigt, ein Reinigungskennfeld (20) aufweist innerhalb, welchem mittels eines Cursors (analog Cursor 16 von Fig. 3) oder eines Fingers (analog Finger der Hand 14 von Fig. 1 und 3) einen Arbeitspunkt (23) festzulegen, welcher die Reinigungsintensität und den Abgang festlegt.

15. Vorrichtung nach Anspruch 14,
dadurch gekennzeichnet, dass die Reinigungsintensität und der Abgang in, im Bildschirm (12) vorgesehenen Anzeigekästchen (27 und 28), angezeigt wird.

16. Vorrichtung nach Anspruch 14,
dadurch gekennzeichnet, dass der Bildschirm (38) Anzeigekästchen (25 und 26) aufweist, in welchen der Maschinentyp und das Fasersortiment angezeigt wird.

17. Vorrichtung nach Anspruch 14,
dadurch gekennzeichnet, dass der Bildschirm (38) Maschinenwahlanzeigen (29 bis 33) aufweist, an welchen der Maschinentyp von Hand (analog Fig. 1 und 3) oder mittels Cursor (analog Fig. 3) (in Fig. 7 je nicht dargestellt) und einer Maus (36) oder einer Tastatur ausgewählt werden kann.

18. Vorrichtung nach Anspruch 14,
dadurch gekennzeichnet, dass der Bildschirm (38) einer übergeordneten Steuerung, in welcher der Gesamtreinigungsprozess gesteuert wird, zugeordnet wird.

19. Vorrichtung nach Anspruch 14,
dadurch gekennzeichnet, dass der Bildschirm (38) für mehrere Maschinen die mit einem Kennfeld (20) arbeiten können, verwendet wird, sodass das Einstellen der Maschinen nacheinander erfolgen kann.
